# EUROPÄISCHE PATENTSCHRIFT

(11) **EP 0 487 552 B1**
(45) Veröffentlichungstag und Bekanntmachung des Hinweises auf die Patenterteilung: **09.03.1994**
(21) Anmeldenummer: 90911280.7
(22) Anmeldetag: 03.08.1990
(51) Int. Cl.: H01F 7/14

(54) **ELEKTROMAGNETISCHER DREHSTELLER**
ELECTROMAGNETIC ROTATING ACTUATOR
ACTUATEUR ROTATIF ELECTROMAGNETIQUE

(30) Priorität: 16.08.1989 DE 3926911
(43) Veröffentlichungstag der Anmeldung: 03.06.1992
(73) Patentinhaber: ROBERT BOSCH GMBH, 70442 Stuttgart (DE)
(72) Erfinder: BERTOLINI, Thomas, D-7582 Bühlertal (DE); HERM, Werner, D-7580 Bühl-Eisental (DE)
(86) Internationale Anmeldenummer: DE9000595
(87) Internationale Veröffentlichungsnummer: WO9103062

(56) Entgegenhaltungen:
- FR-A- 2 209 246
- GB-A- 1 213 463
- GB-A- 1 237 383
- US-A- 3 234 436
- US-A- 4 500 861
- Japanisches Gebrauchsmuster 60-88044
- Patent Abstracts of Japan, Vol. 9, No. 110 (E-314)(1833), 15.05.1985, & JP-A-60 2064
- Patent Abstracts of Japan, Vo. 5, No. 145 (E-74)(817), 12.09.1981, & JP-A-56 79410

## Beschreibung

### Stand der Technik

Die Erfindung geht aus von einem Drehsteller nach der Gattung des Patentanspruchs 1. Aus der JP-U-60-88044 ist bereits ein solcher Drehsteller mit einem magnetischen Rückstellelement bekannt, das bei Ausfall der Stromversorgung des Stellmotors den Anker des Drehstellers in eine definierte Ruhelage überführt. Das bekannte Rückstellelement besteht neben den gehäusefesten Permanentmagneten aus zwei weiteren, mit dem Anker verbundenen Permanentmagneten. Dabei weist der Stellmotor weitere gehäusefeste Permanentmagneten für den Antrieb auf. Dies führt infolge des kleinen Drehmomentgradienten in der Ruhelage zu einer relativ geringen Rückstellkraft. Andererseits ist das dem Regeldrehmoment entgegenwirkende Maximaldrehmoment des Rückstellelements unerwünscht groß.

Bekannt ist ebenfalls durch die US-A-4 500 861 bei einem Drehsteller ein Rückstellelement aus magnetisierbarem Werkstoff zu verwenden, um den Anker im stromlosen Zustand des Stellmotors in eine definierte Lage zu überführen und dort zu halten. Das Rückstellelement wirkt dabei entfernt von den Permanentmagneten des Antriebs.

### Vorteile der Erfindung

Der erfindungsgemäße Drehsteller mit den kennzeichnenden Merkmalen des Anspruchs 1 hat demgegenüber den Vorteil, daß das Rückstellelement bei einem wesentlich vereinfachten Aufbau eine günstigere Drehmomentenkennlinie aufweist. Durch die Verwendung des wenigstens einen Permanentmagnetsegments des Stellmotors auch für die Rückstelleinrichtung ergibt sich eine Teileverringerung und Verkürzung des Bauraumes.

Durch die in den abhängigen Patentansprüchen aufgeführten Maßnahmen sind vorteilhafte Weiterbildungen und Verbesserungen des im Patentanspruch 1 angegebenen Drehstellers möglich. Besonders vorteilhaft ist die asymmetrische Querschnittsform des Rückstellelements, die eine weitere Reduzierung des Drehmomentenmaximums zumindest in einer Drehrichtung bei gleichzeitiger Vergrößerung des Rückstellwinkels bewirkt, aus dem sich das Element wieder in seine gewünschte Raststellung zurückdreht. Die scheibenförmige Bauform reduziert die axiale Baulänge der Rückstelleinrichtung. Durch die geringe radiale Breite der Arme des Rückstellelements wird ein steil durchlaufener Nulldurchgang in der Drehmoment-Drehwinkel-Kennlinie und damit und ein genaueres Einhalten des Rastpunktes erreicht, in den sich das Element in stromlosem Zustand des Stellmotors zurückdreht.

### Zeichnung

Ein Ausführungsbeispiel der Erfindung ist in der Zeichnung dargestellt und in der nachfolgenden Beschreibung naher erläutert. Figur 1 zeigt einen Längsschnitt durch einen Drehsteller, Figur 2 zeigt ein Rückstellelement in Draufsicht.

### Beschreibung des Ausführungsbeispiels

Der Drehsteller 1 hat einen Stellmotor 2, dessen Rotor auf ein Drosselorgan 3 wirkt, das in einer Bypassleitung 4 zu einem Ansaugrohr 5 mit Drosselklappe für die Regelung der Leerlauf-Verbrennungsluft einer Brennkraftmaschine angeordnet ist. Das Drosselorgan 3 ist als Drehschieber ausgebildet, das eine Steueröffnung 6 in der Bypassleitung 4 mehr oder weniger verschließt. Die Steueröffnung 6 ist in einem Gehäuse 12 angeordnet, in dem auch das Drosselorgan 3 aufgenommen ist. Der Stellmotor 2 besteht aus einem zentralen Stator 7 mit Feldwicklungen 8 und einem den Rotor bildenden becherförmigen Anker 9, der zwei an seiner zylindermantelförmigen Wand angeordnete Permanentmagnetsegmente 10 aufweist.

Diese Permanentmagnetsegmente 10 sind schalenförmig und bedecken einen Winkelbereich von je etwa 135°. Der Anker 9 besitzt eine glatte Welle 11, die in zwei in dem Gehäuse 12 gehaltenen Lagern 13, 14 reibungsarm gelagert ist. An der Welle 11 ist das die Bypassleitung 4 steuernde Drosselorgan 3 befestigt.

Der Stator 7 ist an einer Gehäusekappe 16 montiert, die den Rotor 9 und den Stator 7 überragt und mit dem Gehäuse 12 verbunden ist. Er trägt auf seiner Achse 17 ein Rückstellelement 18 aus ferromagnetischem Werkstoff. Das Rückstellelement 18 ist somit wie der Stator 7 undrehbar. Es ist als dünne Scheibe ausgebildet und befindet sich im Wirkungsbereich der Permanentmagnetsegmente 10 des Ankers 9 derart, daß es sich radial bis nahe an die Permanentmagnete erstreckt, ohne diese zu berühren. Die Permanentmagnetsegmente 10 überragen das Rückstellelement 18 in axialer Erstreckung.

Das Rückstellelement 18 besteht (siehe Figur 2) aus einem auf die Achse 17 aufgesteckten Mittelteil 19 mit zentraler Bohrung 20, das zwei gegenüberliegende, speichenförmig sich ersteckende radiale Fortsätze 21 trägt. An den äußeren Enden der Fortsätze 21 sind radkranzförmig jeweils zwei seitlich weggerichtete Arme 22, 23, 24, 25 angebracht, die sich etwa entlang einer den Umfang des Rückstellelements 18 bildenden Kreislinie erstrecken. Einer der Arme 25 ist in Umfangsrichtung um einen Ansatz 26 länger als die anderen. Jeweils zwei Arme 22 und 23 bzw. 24 und 25 bilden zusammen einen magnetisierbaren Pol des Rückstellelements 18. Die beiden Arme 22 und 23 bedecken zusammen einen Winkel von etwa 135° entsprechend dem Winkelbereich der Permanentmagnetsegmente 10. Die beiden Arme 24 und 25 bedecken einen um die Winkelerstreckung des Ansatzes 26 von ca. 20° bis 30° größeren Winkelbereich als 135°. Die Arme 22 bis 25 sind ohne den Ansatz 26 punktsymmetrisch zur Bohrung 20 angeordnet. Durch den verlängerten Arm 25 wird das Rückstellelement 18 unsymmetrisch, so daß weder Punkt noch Achsensymmetrie vorliegt. Dies kann auch durch eine Verkürzung des einen Armes 25 erreicht werden. Die freien Enden der Arme 22 bis 25 berühren sich in keinem Fall. Die radiale Breite der Arme 22 bis 26 ist gering; sie ist im Ausführungsbeispiel wesentlich kleiner als die Materialstärke der Scheibe 18 in Richtung der Achse 17. In Verlängerung der Fortsätze 21 hat das Rückstellelement 18 Abflachungen 27, so daß dort der Abstand zu den Permanentmagnetsegmenten 10 größer ist, als bei den Armen 22 bis 25. Dadurch wird der magnetische Leitwert des Rückstellelements 18 in diesem Bereich verringert, womit ein vorzeitiges Weiterspringen des Elements in die nächste, um circa 90° verdrehte Raststellung, vermieden wird. Zur Befestigung des Rückstellelements 18 bei massiver Ausführung hat einer der Fortsätze 21 ein vom Umfang bis zur Bohrung 20 durchgehendes Gewindeloch 29, in das eine Wurmschraube eindrehbar ist. Das Rückstellelement kann aber auch aus einzelnen Blechen geschichtet und auf die Welle aufgepreßt werden.

Das Rückstellelement 18 hat die Aufgabe, den Rotor und damit das Drosselorgan 3 in stromlosem Zustand des Stellmotors 2 in eine definierte Lage zu überführen und dort zu halten, um mittels des Drosselorgans in der Bypassleitung 4 die Öffnung eines Notlaufquerschnittes zu gewährleisten, über den ausreichend Luft für den sicheren Weiterlauf der Brennkraftmaschine strömen kann. Dazu muß in jeder Betriebslage des Drosselorgans 3 ein ausreichendes Rückstelldrehmoment zur Verfügung stehen und der Ruhepunkt des Ankers, also der in Figur 2 gezeigte magnetische Rastpunkt der Rückstelleinrichtung mit großer Genauigkeit eingehalten werden. Im Rastpunkt erstrecken sich die Arme 22 bis 24 etwa über die gleiche Länge der Permanentmagnetsegmente 10, während der Arm 26 in die in Umfangsrichtung gebildete Lücke zwischen den Permanentmagnetsegmenten ragt. Das Maximum des Rückstelldrehmoments darf das Regeldrehmoment des Stellmotors nicht überschreiten. Diese Anforderungen erfüllt die erfindungsgemäße Rückstelleinrichtung. Der Drehmomentenverlauf über dem Drehwinkel ist gegenüber einem herkömmlichen Drehsteller im Maximum flacher und trotzdem im Rastpunkt steil, so daß der Rastpunkt auf einen engen Winkelbereich von 2° bis 4° begrenzt bleibt (Reibungs- und Hystereseeinfluß).

Durch die unsymmetrische Ausbildung des Rückstellelements wird der Rückstellbereich gegenüber einer symmetrischen Anordnung so vergrößert, daß beim Einsatz des Rückstellelements in einem Drehsteller auch Vorsorge gegen ein Überspringen in die nächste Raststellung getroffen ist. Bei symmetrischer Form des Rückstellelements würden sich nämlich zwei gegenüberliegende stärkere und zwei demgegenüber um 90° versetzte schwächere bzw. instabile Rastpunkte ergeben. Bei dem erfindungsgemäßen Rückstellelement ist der Rückstellwinkel zumindest in der Richtung, in der der vorwiegende Regelbereich des Stellmotors liegt, von ca. 40° auf ca. 65° vergrößert.

Die Erfindung beschränkt sich nicht auf die Ausführunggsbeispiele. So ist es für die Funktion des Rückstellements ausreichend, wenn nur eines der Permanentmagnetsegmete so verlängert ist und auf ein beispielsweise nur zweiarmiges Rückstellement wirkt. Statt als zweipoliges System mit zwei ungleichpoligen Permanentmagneten 10 kann die magnetische Rückstellung auch als vierpoliges System ausgebildet sein. Beim Ausführungsbeispiel liegen die Rastpunkte auf der Permanentmagnetmitte. Stattdessen können auch auf der Magnetlücke gelegene, also um 90° verdrehte Rastpunkte als Betriebsrastpunkte ausgebildet sein. Dazu wären die Arme 22 bis 25 dicker auszubilden und die Abflachungen 27 an den Enden der Fortsätze 21 als ausgeprägte Ausschnitte auszubilden.

## Patentansprüche

1. Elektromagnetischer Drehsteller (1) zur Steuerung eines Drosselquerschnitts, insbesondere in einer betriebsmittelführenden Leitung (4) einer Brennkraftmaschine, mit einem in einem Gehäuse (12, 16) untergebrachten Stellmotor (2) mit einem gegenüber dem Gehäuse (12, 16) festen Stator (7) und einem drehbaren, mit einem Drosselorgan (3) verbundenen Anker (9), von denen entweder der Stator (7) oder der Anker (9) symmetrisch zur Drehachse des Ankers (9) angeordnete gegenuberliegende Permanentmagnetsegmente (10) und der andere stromdurchflossene Feldwicklungen (8) aufweist, sowie mit einem magnetisch wirkenden berührungsfreien Rückstellelement (18) für das Drosselorgan (3), wobei das Rückstellelement (18) im Feld wenigstens eines der Permanentmagnetsegmente (10) liegt, dadurch gekennzeichnet, daß das Rückstellelement (18) aus einem ferromagnetischen Werkstoff besteht, daß wenigstens eines der Permanentmagnetsegmente (10) in Längsrichtung des Stellmotors (2) verlängert ist und das Rückstellelement (18) in dem verlängerten Bereich dieses wenigstens eines Permanentmagnetsegments (10) liegt.

2. Drehsteller nach Anspruch 1, dadurch gekennzeichnet, daß das Rückstellelement (18) in einer Ebene senkrecht zur Achse (17) des Stators (7) unsymmetrisch, insbesondere weder punkt- noch achsensymmetrisch ist.

3. Drehsteller nach einem der vorhergehenden Ansprüche, dadurch gekennzeichnet, daß das Rückstellelement (18) aus einer in axialer Ersteckung dünnen Scheibe besteht.

4. Drehsteller nach einem der vorhergehenden Ansprüche, dadurch gekennzeichnet, daß das Rückstellelement (18) zwei einander radial gegenüberliegende, speichenförmige Fortsätze (21) hat und vom äußeren Ende jedes Fortsatzes (21) sich jeweils zwei Arme (22 bis 25) entlang einer gedachten Kreislinie erstrecken.

5. Drehsteller nach einem der vorhergehenden Ansprüche, dadurch gekennzeichnet, daß einer der Arme (25) des Rückstellelements (18) länger oder kürzer als die anderen drei Arme (22 bis 24) ist.

6. Drehsteller nach einem der vorhergehenden Ansprüche, dadurch gekennzeichnet, daß die Arme (22 bis 25) in radialer Erstreckung nur dünn ausgebildet sind.

7. Drehsteller nach einem der vorhergehenden Ansprüche, dadurch gekennzeichnet, daß die Feldwicklungen (8) und das Rückstellelement (18) am Stator (7) des Stellmotors (2) angeordnet sind.

8. Drehsteller nach einem der vorhergehenden Ansprüche, dadurch gekennzeichnet, daß der Anker (9) des Stellmotors (2) becherförmig den Stator (7) umgreifend ausgebildet ist und die Permanentmagnetsegmente (10) an den zylindrischen Wänden des Ankers (9) und des Rückstellelements (18) axial überragend angeordnet sind.

9. Drehsteller nach einem der vorhergehenden Ansprüche, dadurch gekennzeichnet, daß das Rückstellelement (18) in Verlängerungen der Fortsätze (21) Abflachungen (27) trägt, in deren Bereich der Abstand des Rückstellelements (18) zu den Permanentmagnetsegmenten (10) größer ist als im Bereich der Arme (22 bis 25).

## Claims

1. Electromagnetic rotary actuator (1) for controlling a restrictor cross-section, in particular in a fuel-carrying line (4) of an internal combustion engine, having a pilot motor (2) which is accommodated in a housing (12, 16) and, with respect to the housing (12, 16) a fixed stator (7) and a rotatable armature (9) connected to a restrictor member (3) of which either the stator (7) or the armature (9) has opposing permanent magnet segments (10) arranged symmetrically relative to the axis of rotation of the armature (9) and the other has field windings (8) through which current flows, as well as having a magnetically acting contactless resetting element (18) for the restrictor member (3), the resetting element (18) being situated in the field of at least one of the permanent magnet segments (10), characterized in that the resetting element (18) consists of a ferromagnetic material, and in that at least one of the permanent magnet segments (10) is lengthened in the longitudinal direction of the pilot motor (2) and the resetting element (18) is situated in the lengthened region of this at least one permanent magnet segment (10).

2. Rotary actuator according to Claim 1, characterized in that in a plane perpendicular to the shaft (17) of the stator (7) the resetting element (18) is asymmetric, in particular neither centrosymmetric or axially symmetric.

3. Rotary actuator according to one of the preceding claims, characterized in that the resetting element (18) consists of a disc which is thin in axial extent.

4. Rotary actuator according to one of the preceding claims, characterized in that the resetting element (18) has two mutually radially opposing extensions (21) in the form of spokes, and two arms (22 to 25) respectively extend along an imaginary circular line from the outer end of each extension (21).

5. Rotary actuator according to one of the preceding claims, characterized in that one of the arms (25) of the resetting element (18) is longer or shorter than the other three arms (22 to 24).

6. Rotary actuator according to one of the preceding claims, characterized in that the arms (22 to 25) are constructed to be only thin in radial extent.

7. Rotary actuator according to one of the preceding claims, characterized in that the field windings (8) and the resetting element (18) are arranged on the stator (7) of the pilot motor (2).

8. Rotary actuator according to one of the preceding claims, characterized in that the armature (9) of the pilot motor (2) is constructed embracing the stator (7) in a cup-shaped fashion, and the permanent magnet segments (10) are arranged overlapping axially on the cylindrical walls of the armature (9) and of the resetting element (18).

9. Rotary actuator according to one of the preceding claims, characterized in that in continuations of the extensions (21) the resetting element (18) bears flats (27) in the region of which the spacing of the resetting element (18) to the permanent magnet segments (10) is greater than in the region of the arms (22 to 25).

## Revendications

1. Actuateur rotatif électromagnétique (1) pour commander une section d'étranglement, notamment dans la conduite (4) du fluide moteur alimentant un moteur à combustion interne, avec un moteur d'actua- teur (2) logé dans un boîtier (12, 16), un stator (7) fixe par rapport au boîtier (12, 16) et un induit (9), relié à un organe d'étranglement (3), cet induit étant tournant, et le stator (7) ou l'induit (9) comporte des segments d'aimant permanent (10) symétriques par rapport à l'axe de rotation de l'induit (9) l'autre élément comportant des enroulements de champ (8) traversés par le courant, ainsi qu'un élément de rappel, magnétique (18) agissant sans contact, pour l'organe d'étranglement (3), cet élément de rappel (18) étant placé dans le champ d'au moins un segment d'aimant permanent (10), caractérisé en ce que l'élément de rappel (18) est en une matière ferromagnétique et au moins l'un des segments d'aimant permanent (10) est prolongé dans la direction longitudinale du moteur de l'actuateur (2) et l'élément de rappel (18) est situé dans le prolongement d'au moins ce segment d'aimant permanent (10).

2. Actuateur rotatif selon la revendication 1, caractérisé en ce que l'élément de rappel (18) est asymétrique notamment sans symétrie par rapport à un point ou un axe dans un plan perpendiculaire à l'axe (17) du stator (7).

3. Actuateur rotatif selon l'une des revendications précédentes, caractérisé en ce que l'élément de rappel (18) est formé d'un disque mince dans la direction axiale.

4. Actuateur rotatif selon l'une des revendications précédentes, caractérisé en ce que l'élément de rappel (18) comporte deux prolongements radiaux (21), diamétralement opposés et partant de l'extrémité extérieure de chaque prolongement (21), chaque fois deux bras (22-25) s'étendent suivant un cercle imaginaire.

5. Actuateur rotatif selon l'une des revendications précédentes, caractérisé en ce que l'un des bras (25) de l'élément de rappel (18) est plus long ou plus court que les trois autres bras (22-24).

6. Actuateur rotatif selon l'une des revendications précédentes, caractérisé en ce que les bras (22-25) ne sont que minces dans leur extension radiale.

7. Actuateur rotatif selon l'une des revendications précédentes, caractérisé en ce que les enroulements de champ (8) et l'élément de rappel (18) sont prévus sur le stator (7) du moteur (2) de l'actuateur.

8. Actuateur rotatif selon l'une des revendications précédentes, caractérisé en ce que l'induit (9) du moteur (2) de l'actuateur est en forme de gobelet entourant le stator (7) et les segments d'aimant permanent (10) sont prévus axialement en saillie sur les parois cylindriques de l'induit (9) et de l'élément de rappel (18).

9. Actuateur rotatif selon l'une des revendications précédentes, caractérisé en ce que l'élément de rappel (18) porte des méplats (27) dans l'alignement des prolongements (21), méplats dans la zone desquels la distance entre l'élément de rappel (18) et les segments d'aimant permanent (10) est supérieure à la distance dans la zone des bras (22-25).
